# FASCICULE DE BREVET EUROPEEN

(11) **EP 2 234 574 B1**
(45) Date de publication et mention de la délivrance du brevet: **16.05.2012**
(21) Numéro de dépôt: 08857212.8
(22) Date de dépôt: 17.11.2008
(51) Int. Cl.: A61G 7/00, A61G 7/10

(54) **Dispositif motorisé d'aide au changement de décubitus d'un patient alité**
Motorisierte Vorrichtung zur Veränderung des Dekubitus eines bettlägrigen Patienten
Motorised device for changing the decubitus of a patient confined to bed

(30) Priorité: 30.11.2007 FR 0759455; 15.01.2008 FR 0850219
(43) Date de publication de la demande: 06.10.2010
(73) Titulaire: Medical Techni Confort, 34000 Montpellier (FR)
(72) Inventeur: BOYER, Daniel, F-34970 Le Cres (FR)
(74) Mandataire: Rhein, Alain
(86) Numéro de dépôt international: PCT/FR2008/052068
(87) Numéro de publication internationale: WO 2009/071787

(56) Documents cités:
- WO-A-03/096958
- FR-A- 2 687 065
- US-A- 1 667 982
- US-A- 3 226 734
- US-A- 4 747 170
- US-A- 6 065 162

## Description

La présente invention entre dans le domaine paramédical et concerne plus particulièrement un dispositif motorisé d'aide au changement de décubitus de patient.

Dans le cadre d'un alitement prolongé d'un patient, il est nécessaire de le changer régulièrement de position, d'une part pour effectuer la toilette mais aussi pour prévenir les risques d'apparition d'escarre. D'autres recommandations médicales nécessitent le changement régulier du décubitus d'une personne, notamment un patient atteint de problèmes respiratoire. Ce changement de décubitus est effectué manuellement par le personnel en charge des patients, aide-soignant ou infirmier.

Cette tâche fastidieuse peut devenir compliquée lors d'une faible mobilité de la personne alitée, d'une masse corporelle importante ou si le patient doit être manipulé avec précaution, suite à une hospitalisation par exemple.

C'est pourquoi il a été imaginé différents dispositifs motorisés d'aide au changement de décubitus de patient. Un exemple d'un tel dispositif est décrit au travers du document FR 2 854 321. De conception complexe, ce dispositif, censé s'adapter à tout type de lit, nécessite de changer la tête et le pied de lit, opération de montage encore une fois fastidieuse.

De plus, à chaque changement de position, il faut assujettir un tablier motorisé assurant le retournement du patient. Ce tablier est prévu gonflable et repose directement sur le matelas du lit, sous le patient. Un rabat vient recouvrir le patient au moment de le changer de position, de manière à l'entourer. De part et d'autre du patient, des coussins gonflables maintiennent le corps latéralement. Ces coussins sont solidaires d'une barrière motorisée, prévue mobile en rotation autour de l'axe longitudinal du lit.

N'apportant pas entière satisfaction, il a été imaginé d'autres dispositifs d'aide au changement de décubitus d'un patient alité par le maintien du patient par des bandes.

Un exemple d'un tel système est notamment décrit dans le document US 4 939 801. Des bandes plates sont attachées sur un cadre rectangulaire entourant le patient. Monté sur une structure à vérins, passant d'une position haute à une position basse, et inversement, ce cadre permet, en position haute, de tourner le patient ainsi maintenu par pivotement autour de ladite structure.

Complexes et longs à mettre en oeuvre, les bandes n'offrent pas un maintien régulier du patient sur tout le corps, compressant certaines zones délicates, en particulier après une hospitalisation.

Un autre dispositif, décrit dans le document US 3 226 734, utilise des bandes montées en roulement autour de rouleaux motorisés. Passant sous le patient, la rotation desdites bandes permet son retournement. Toutefois, le patient n'est aucunement maintenu lors de son changement de décubitus. Le dispositif prévoit donc des bandes venant le recouvrir, elles aussi montées sur des rouleaux actionnés. Un tel dispositif retombe donc dans les inconvénients de l'art antérieur, restant complexe et long à mettre en oeuvre.

Il a donc été imaginé d'utiliser les draps de manière à emmailloter le patient pour faciliter son retournement, limitant son déplacement étant donné que les draps sont déjà présents dans le lit et faciles à manipuler, pouvant envelopper l'intégralité du corps.

Cette technique est notamment utilisée au travers du document FR 2 687 065 qui décrit un dispositif de changement de décubitus d'un patient alité. Pour ce faire, ce dernier est enveloppé entre un drap de dessous et un drap de dessus. Les bords de chacun des draps sont alors enroulés manuellement autour de barres circulaires. Les bords sont ensuite maintenus par des pinces en matériau élastique clipsées autour desdites barres, encerclant ainsi le tissu desdits draps. Lesdites barres forment un cadre autour du patient. Ledit cadre est monté en rotation selon un axe longitudinal, orienté selon la longueur dudit patient. Une fois maintenu, le pivotement du cadre permet de retourner le patient.

Toutefois, un tel dispositif n'apporte pas entière satisfaction en raison de la rigidité du cadre et de l'espace entre lesdites barres. De plus, le maintien des draps par les pinces reste précaire. En effet, la tension imposée par le poids du patient vient écarter les pinces, qui peuvent alors de déclipser.

Un autre dispositif similaire plus ancien, décrit dans le document US 1 667 982, pince entre deux barres les bords longitudinaux des draps de dessus et de dessous. Toutefois, un tel dispositif reste complexe et long à mettre en oeuvre.

L'invention, telle que revendiquée, a donc pour but de pallier les inconvénients de l'état de la technique en proposant un dispositif motorisé d'aide au changement de décubitus d'un patient alité.

Un avantage de l'invention réside tout d'abord dans le maintien du patient au travers des draps l'enveloppant. Le tissu des draps permet un enserrement réglable en tension du patient, sans traumatisme, avec un maintien optimal.

Pour ce faire, l'invention prévoit des moyens de blocage efficace des draps sur toute ou partie de la longueur de leurs bords longitudinaux. Ce blocage offre une solution simple et rapide à mettre en oeuvre.

A cet effet, dans le dispositif selon l'invention, ledit patient est enveloppé entre un drap de dessus et un drap de dessous d'un lit et ledit dispositif comprend une structure supportant des moyens de retournement dudit patient par rotation sous l'action de moyens d'entraînement, lesdits moyens de retournement se présentant sous la forme d'au moins deux barres d'enroulement des bords longitudinaux desdits draps de dessus et de dessous et étant pourvus au niveau de chaque barre de moyens de blocage desdits draps.

Un tel dispositif se caractérise par le fait que lesdits moyens de blocage comprennent au moins un espace d'insertion d'au moins une partie des bords desdits draps et de moyens de maintien desdits bords par pincement à l'intérieur dudit espace.

D'autres caractéristiques et avantages de l'invention ressortiront de la description détaillée qui va suivre des modes de réalisation non limitatifs de l'invention, en référence aux figures annexées, dans lesquelles :
- la figure 1 est une représentation en perspective du dispositif selon l'invention ;
- la figure 2 est une vue de dessus de la figure 1 ;
- la figure 3 est une vue en coupe transversale de la figure 2 selon l'axe B-B' ;
- la figure 4 est une vue en perspective d'un détail de l'invention ; et
- les figures 5A, 5B et 5B sont des vues similaires à la figure 3 des étapes successives d'utilisation du dispositif selon l'invention.

La présente invention concerne donc un dispositif 1 motorisé d'aide au changement de décubitus d'un patient 2 alité.

Ledit patient 2 se trouve en position allongé, enveloppé entre un drap de dessus 3 et un drap de dessous 4 d'un lit, plus particulièrement au-dessus du matelas de ce dernier (non représenté). Le dispositif 1 selon l'invention se veut à même de changer le décubitus du patient 2 ainsi alité, en particulier de le mouvoir sans contrainte d'une position allongée ventrale à dorsale, ou inversement, voire une position intermédiaire, notamment sur l'un de ses flancs.

Pour ce faire, ledit dispositif 1 comprend une structure 5 conformée de manière à s'adapter à tout type de lit. Comme visible sur la figure 1, une telle structure 5 se présente sous la forme d'un portique dont la partie basse est pourvue d'une embase 6 s'étendant au sol, solidaire de montants verticaux 7 supportant des moyens de retournement 8 dudit patient 2.

Ladite embase 3 peut avantageusement comprendre des pieds, deux sur l'exemple visible sur les dessins, se présentant sous la forme de longerons 9 venant se glisser sous le lit. Comme visible sur la figure 1, chaque longeron 9 reçoit en son milieu la partie inférieure d'un montant 7. Les longerons 9 peuvent être rendus solidaires l'un de l'autre au travers d'une barre horizontale 10 de liaison fixée à une extrémité de chacun desdits longerons 9. L'extrémité opposée des longerons 9 reste libre de manière à disposer le dispositif 1 pour entourer le lit, l'embase 6 se glissant au dessous de ce dernier tandis que les moyens de retournement 8 viennent au dessus.

A ce titre, lesdits longerons 9 peuvent comprendre des moyens de roulement, notamment sous la forme de roues 11 fixées sur leur partie inférieure, permettant le déplacement du dispositif 1.

Les montants 7 peuvent être prévus télescopiques de manière à adapter la hauteur des moyens de retournement 8 en fonction de la hauteur du lit. Ainsi, chaque montant 7 comprend un tronçon 70 de section plus large mais de même forme qu'un tronçon 71, ce dernier venant coulisser à l'intérieur dudit tronçon 70. Dans l'exemple de réalisation de la figure 1, lesdits tronçons 70,71 ont une section parallélépipédique, plus particulièrement une section carrée.

Des moyens motorisés ou manuels (non représentés), sous forme notamment de vérin, permettent de monter ou descendre la partie haute de la structure 5, en particulier les moyens de retournement 8. Ces moyens motorisés actionnent le coulissement des tronçons 70 et 71 l'un par rapport à l'autre.

Qui plus est, chaque montant 7 peut être rendu solidaire en son extrémité supérieure d'une traverse 12, maintenant chaque côté dudit dispositif 1, offrant une meilleure rigidité à l'ensemble de la structure 5.

Les montants télescopiques 7 permettent, d'une part, d'adapter la hauteur des moyens de retournement 8 à tout type de lit et, d'autre part, de les surélever par rapport audit lit afin d'autoriser leur rotation librement lors du changement de décubitus du patient 2.

A ce titre, lesdits moyens de retournement 8 sont donc supportés par ladite structure 5. Selon le mode préférentiel de réalisation visible sur la figure 1, les moyens 8 sont directement articulés sur chaque montant 7, en rotation selon un axe A-A'. Cet axe A-A' s'étend longitudinalement par rapport au dispositif 1 et par rapport au lit, selon la longueur du patient 2 depuis sa tête jusqu'à ses pieds, ou inversement. La rotation des moyens de retournement 8 s'effectue sous l'action de moyens d'entraînement (non représentés) dans n'importe quel sens, horaire ou antihoraire. Les points de pivotements se situent à l'extrémité dudit axe A-A'.

Un avantage de l'invention réside dans le fait que le patient 2 est enveloppé entre un drap de dessus 3 et un drap de dessous 4. Le dispositif 1 utilise les draps 3,4 pour emmailloter le patient 2 et le faire se retourner, jusqu'à une position de 180°. En l'occurrence, l'invention permet de passer d'une position alitée dorsale à ventrale, ou inversement, ainsi que toutes les positions intermédiaires.

Pour ce faire, lesdits moyens de retournement 8 se présentent sous la forme d'au moins deux barres 13 d'enroulement des bords longitudinaux desdits draps de dessus 3 et de dessous 4. Ces barres 13 s'étendent de part et d'autre selon l'axe du lit et du patient 2, encadrant ce dernier.

Plus particulièrement visible sur la figure 5A, les bords desdits draps 3,4 sont enroulés ensemble autour de chaque barre 13, de manière à entourer une barre 13 dans le sens antihoraire sur 180°, formant un rabat. On notera que l'enroulement des bords des draps 3,4 peut aussi s'effectuer dans le sens horaire autour de chaque barre 13, ou bien dans le sens horaire autour d'une barre et dans le sens antihoraire au niveau de l'autre barre.

Avantageusement, une barre 13 peut être montée libre en rotation selon son axe longitudinal lors de cette première phase d'enroulement et de positionnement des bords des draps 3,4 sur les moyens de retournement 8.

Une fois en place enroulés autour de chaque barre 13, lesdits draps 3,4 sont maintenus sur celle-ci au travers de moyens de blocage 14, de manière à emmailloter le patient 2.

Plus particulièrement, l'invention bloque par paire chacun des bords latéraux des draps de dessus 3 et dessous 4. C'est pourquoi lesdits moyens de blocage 14 peuvent avantageusement être situés de part et d'autre du patient 2 de manière à bloquer les draps 3,4.

Lesdits moyens de blocage 14 sont avantageusement situés au niveau de chaque barre 13. Plus particulièrement, ils sont prévus solidaires de chacune d'entre elles, de sorte que la rotation d'une barre 13 induise une rotation similaire desdits moyens de blocage 14.

A ce titre, lesdites barres d'enroulement 13 peuvent être actionnées en rotation selon des sens inversés l'une par rapport à l'autre, comme visible sur la figure 5C. On notera que ce sens de rotation est identique au sens d'enroulement des bords desdits draps 3,4 lors de leur positionnement sur lesdites barres 13. Selon un autre mode de réalisation, lesdites barres 13 peuvent être en rotation dans le même sens.

De manière avantageuse, comme visible sur la figure 5C, le maintien de la tension des draps 3,4 est assuré au travers de la translation desdites barres 13. Pour ce faire, lesdites barres 13 sont montées en translation sur lesdits moyens de retournement 8 de manière à se rapprocher ou à s'écarter l'une de l'autre, réciproquement lors de l'enroulement ou du déroulement desdits draps 3,4.

Plus particulièrement, les extrémités de chaque barre 13 peuvent être montées en translation longitudinalement par rapport auxdits moyens de retournement 8, comme schématisé sur la figure 5C.

Selon le mode de réalisation préférentielle, chaque barre 13 s'écarte ou se rapproche l'une par rapport à l'autre de manière à tendre les draps 3,4 une fois le patient enveloppé dedans, à la manière d'un baluchon ou d'un hamac.

De plus, lesdits moyens de blocage sont prévus de manière à assurer une tension des draps 3,4, empêchant qu'ils glissent autour des barres 13.

Le dispositif 1 selon l'invention se caractérise tout particulièrement par le fait que lesdits moyens de blocage 8 comprennent au moins un espace 15 d'insertion d'au moins une partie des bords desdits draps 3,4.

Avantageusement, les moyens de blocage 14 peuvent s'étendre sur toute ou partie de la longueur des barres 13. De préférence, selon le mode de réalisation visible sur les figures, les moyens de blocage 14 se situent aux extrémités de chaque barre 13.

En particulier, lesdits moyens de blocage 14 se présentent sous la forme d'au moins deux rondelles 16 solidaires des extrémités de chaque barre 13.

Dans ce mode de réalisation, chaque espace 15 se présente sous la forme d'au moins une gorge s'étendant en révolution autour de toute ou partie de chaque barre 13. En d'autres termes, l'espace 15 constitue une gorge conformée en arc de cercle centré sur l'axe longitudinal de chaque barre 13. Cet arc de cercle est ouvert vers l'extérieur à une extrémité de ladite gorge, l'extrémité opposée de la gorge étant prévue borgne. Cette ouverture permet le passage desdits draps 3,4, ainsi que l'insertion des moyens de maintien 17.

Selon le mode de réalisation visible sur les figures 5A, 5B et 5C, chaque rondelle 16 reçoit deux espaces 15 sous forme de gorges en révolution partielle.

Lesdits moyens de blocage 14 comprennent aussi des moyens de maintien 17 desdits bords des draps 3,4 par pincement à l'intérieur dudit espace 15. Sous la forme des rondelles 16, le pincement s'effectue uniquement sur les coins des draps 3,4.

De plus, lesdits moyens de maintien 17 présentent une forme complémentaire à ladite gorge de manière à s'insérer par glissement à l'intérieur de cette dernière. Une fois ainsi insérés, les draps 3,4 ne peuvent plus s'échapper des espaces 15 lors de la rotation des moyens de retournement ou des barres 13. Ces dernières combinées avec les moyens de blocage 14 servent donc à la préhension et au maintien des bords desdits draps 3,4, en particulier du rabat précédemment évoqué.

De plus, lesdits moyens de maintien 17 se présentent sous la forme d'au moins une tige amovible s'étendant parallèlement à chaque barre 13 en insertion à l'intérieur dudit espace 15.

Selon le mode préférentiel de réalisation, et comme visibles sur la figure 4, lesdits moyens de maintien 17 se présentent sous la forme de deux ou trois tiges 18 amovibles par rapport auxdits moyens de blocage 14. Ces tiges 18 peuvent être prévues espacées et sont alors reliées entre elles au moins en deux points au travers d'arcs 19 de fixation. Chacun d'entre eux peut se présenter sous la forme d'une platine en arc de cercle recevant solidairement chacune des tiges 18.

De manière particulière, la section desdites tiges 18 et leur fixation sur chaque arc 19 confèrent aux moyens de maintien 17 une forme complémentaire avec l'espace 15 des moyens de blocage 14. Cette complémentarité permet à chaque tige 18 de s'insérer à l'intérieur de chaque gorge.

En place à l'intérieur de leur logement sous forme de gorge à chacune des extrémités d'une barre 13, lesdites tiges 18 pincent aussi les bords des draps 3,4 sur toute la longueur de ladite barre 13.

Afin de faciliter l'insertion dans chaque gorge et le roulement des tiges 18 le long de chaque barre 13, chaque tige 18 est constituée d'au moins un rouleau 20 monté libre en rotation autour d'elles.

De plus, un orifice peut être ménagé au niveau de l'axe de rotation A-A' pour le passage des cathéters, câbles, gaines, sondes ou analogues, évitant leur emmêlement lors du retournement du patient 2.

La présente invention, au travers de son dispositif 1 motorisé d'aide au changement de décubitus d'un patient 2 alité offre, une alternative facile d'utilisation et adaptable à tout type de lit.

Il confère une tension réglable et adaptée des draps 3,4, au niveau de leur bord, sans risque qu'ils glissent ou se défassent en cours de retournement.

Bien entendu, l'invention n'est pas limitée aux exemples illustrés et décrits précédemment qui peuvent présenter des variantes et modifications sans pour autant sortir du cadre de l'invention telle que définie dans les revendications.

## Revendications

1. Dispositif (1) motorisé d'aide au changement de décubitus d'un patient (2) alité, ledit patient (2) étant enveloppé entre un drap de dessus (3) et un drap de dessous (4) d'un lit, ledit dispositif (1) comprenant une structure (5) supportant des moyens (8) de retournement dudit patient par rotation sous l'action de moyens d'entraînement, lesdits moyens de retournement (8) se présentant sous la forme d'au moins deux barres (13) d'enroulement des bords longitudinaux desdits draps de dessus (3) et de dessous (4) et étant pourvus au niveau de chaque barre (13) de moyens (14) de blocage desdits draps (3,4), lesdits moyens de blocage (14) comprenant au moins un espace (15) d'insertion d'au moins une partie des bords desdits draps (3,4) et de moyens (17) de maintien desdits bords par pincement à l'intérieur dudit espace (15), **caractérisé par le fait que** lesdits moyens de blocage (14) se présentent sous la forme d'au moins deux rondelles (16) solidaires des extrémités de chaque barre (13).

2. Dispositif (1) selon la revendication 1, **caractérisé par le fait que** ledit espace (15) se présente sous la forme d'au moins une gorge s'étendant en révolution autour de toute ou partie de chaque barre (13).

3. Dispositif (1) selon la revendication 2, **caractérisé par le fait que** lesdits moyens de maintien (17) comprennent une forme complémentaire à ladite gorge de manière à s'insérer par glissement à l'intérieur de cette dernière.

4. Dispositif (1) selon l'une quelconque des revendications précédentes, **caractérisé par le fait que** lesdits moyens de maintien (17) se présentent sous la forme d'au moins une tige (18) amovible s'étendant parallèlement à chaque barre (13) en insertion à l'intérieur dudit espace (15).

5. Dispositif (1) selon la revendication 4, **caractérisé par le fait que** lesdits moyens de maintien (17) se présentent sous la forme d'au moins deux tiges (18) amovibles espacées et reliées entre elles au moins en deux points au travers d'arcs de fixation (19).

6. Dispositif (1) selon l'une quelconque des revendications 4 ou 5, **caractérisé par le fait que** chaque tige (18) est constituée d'au moins un rouleau (20) monté libre en rotation autour de chaque tige (18).

7. Dispositif (1) selon l'une quelconque des revendications précédentes, **caractérisé par le fait que** lesdites barres d'enroulement (13) sont actionnées en rotation selon des sens inversés l'une par rapport à l'autre.

8. Dispositif (1) selon l'une quelconque des revendications précédentes, **caractérisé par le fait que** lesdites barres (13) sont montées en translation sur lesdits moyens de retournement (8) de manière à se rapprocher ou à s'écarter l'une de l'autre, réciproquement lors de l'enroulement ou du déroulement desdits draps (3,4).

## Claims

1. Motorized device (1) for assisting in changing a dressing for the bedsore of a patient (2) confined to bed, said patient (2) being wrapped between an upper sheet (3) and a lower sheet (4) of a bed, said device (1) comprising a structure (5) bearing means (8) for turning said patient through rotation under the action of driving means, said turning means (8) being in the form of at least two bars (13) for winding up the longitudinal edges of said upper (3) and lower (4) sheets and being provided, at the level of each bar (13) with means (14) for blocking said sheets (3, 4), said blocking means (14) comprising at least one space (15) for inserting at least part of the edges of said sheets (3, 4) and means (17) for retaining said edges by pinching inside said space (15), wherein said blocking means (14) are in the form of at least two washers (16) integral with the ends of each bar (13).

2. Device (1) according to claim 1, wherein said space (15) is in the form of at least one groove extending in revolution about the whole or part of each bar (13).

3. Device (1) according to claim 2, wherein said retaining means (17) comprise a shape complementary to said groove, so as to be inserted by sliding into the latter.

4. Device (1) according to any of the preceding claims, wherein said retaining means (17) are in the form of at least one removable rod (18) extending parallel to each bar (13) during the insertion into said space (15).

5. Device (1) according to claim 4, wherein said retaining means (17) are in the form of at least two removable rods (18) spaced from and connected to each other at least at two points by means of fixing arcs (19).

6. Device (1) according to any of claims 4 or 5, wherein each rod (18) is formed of at least one roller (20) mounted in free rotation about each rod (18).

7. Device (1) according to any of the preceding claims, wherein said winding-up bars (13) are driven in rotation in opposite directions to each other.

8. Device (1) according to any of the preceding claims, wherein said bars (13) are mounted in translation on said turning means (8), so as to come closer to or to separate from each other reciprocally during the winding-up or the unwinding of said sheets (3, 4).

## Patentansprüche

1. Motorgetriebene Vorrichtung (1) zur Unterstützung beim Wechseln eines Verbands des Dekubitus eines bettlägerigen Patienten (2), wobei der besagte Patient (2) zwischen einem oberen Betttuch (3) und einem unteren Betttuch (4) eines Bettes gewickelt ist, wobei die besagte Vorrichtung (1) eine Struktur (5) umfasst, die Mittel (8) trägt, um den Patienten durch Drehen unter der Wirkung von Antriebmitteln umzudrehen, wobei die besagten Drehmittel (8) als wenigstens zwei Stangen (13) zum Aufwickeln der Längsränder der besagten oberen (3) und unteren (4) Betttücher ausgestaltet sind und im Bereich jeder Stange (13) mit Mitteln (14) zum Festklemmen der besagten Betttücher (3, 4) versehen sind, wobei die besagten Festklemmmittel (14) wenigstens einen Hohlraum (15) zum Einführen von wenigstens einen Teil der Ränder der besagten Betttücher (3, 4) und Mittel (17) zum Halten der besagten Ränder durch Klemmen in dem besagten Hohlraum (15) umfassen, **dadurch gekennzeichnet, dass** die besagten Festklemmmittel (14) als wenigstens zwei mit den Enden jeder Stange (13) fest verbundene Unterlagscheiben (16) ausgestaltet sind.

2. Vorrichtung (1) nach Anspruch 1, **dadurch gekennzeichnet, dass** der besagte Hohlraum (15) als wenigstens eine Nut ausgestaltet ist, die sich in Umdrehung um das Ganze oder einen Teil jeder Stange (13) erstreckt.

3. Vorrichtung (1) nach Anspruch 2, **dadurch gekennzeichnet, dass** die besagten Haltemittel (17) eine zur besagten Nut ergänzende Gestalt umfassen, so dass sie durch Gleiten in diese letzte eingeführt werden.

4. Vorrichtung (1) nach irgendeinem der vorgehenden Ansprüche, **dadurch gekennzeichnet, dass** die besagten Haltemittel (17) als wenigsten ein entfernbarer Stab (18) ausgestaltet ist, der sich während dem Einführen in den besagten Hohlraum (15) parallel zu jeder Stange (13) erstreckt.

5. Vorrichtung (1) nach Anspruch 4, **dadurch gekennzeichnet, dass** die besagten Haltemittel (17) als wenigsten zwei voneinander beabstandete entfernbare Stäbe (18) ausgestaltet sind, die an wenigstens zwei Stellen mittels Befestigungsbögen (19) mit einander verbunden sind.

6. Vorrichtung (1) nach irgendeinem der Ansprüche 4 oder 5, **dadurch gekennzeichnet, dass** jeder Stab (18) aus wenigstens einer Rolle (20) besteht, die freidrehend um jeden Stab (18) gelagert ist.

7. Vorrichtung (1) nach irgendeinem der vorgehenden Ansprüche, **dadurch gekennzeichnet, dass** die besagten Aufwickelstangen (13) in Drehung in einander entgegengesetzten Richtungen angetrieben werden.

8. Vorrichtung (1) nach irgendeinem der vorgehenden Ansprüche, **dadurch gekennzeichnet, dass** die besagten Stangen (13) translationsbeweglich auf den besagten Umdrehmitteln (8) gelagert sind, sodass sie während dem Aufwickeln oder dem Abwickeln der besagten Betttücher (3, 4) an einander naherücken oder sich voneinander entfernen.
